# EUROPÄISCHE PATENTSCHRIFT

(11) **EP 4 514 740 B1**
(45) Veröffentlichungstag und Bekanntmachung des Hinweises auf die Patenterteilung: **10.12.2025**
(21) Anmeldenummer: 23719782.7
(22) Anmeldetag: 20.04.2023
(51) Int. Cl.: B67D 7/32, B67D 7/44, B67D 7/52

(54) **ZAPFVENTIL**
DISPENSING VALVE
SOUPAPE DE SOUTIRAGE

(30) Priorität: 29.04.2022 EP 22170947
(43) Veröffentlichungstag der Anmeldung: 05.03.2025
(73) Patentinhaber: ELAFLEX HIBY GmbH & Co. KG, 22525 Hamburg (DE)
(72) Erfinder: SCHULZ-HILDEBRANDT, Lasse, 22525 Hamburg (DE); FEDDE, Matthias, 22525 Hamburg (DE)
(74) Vertreter: Glawe, Delfs, Moll
(86) Internationale Anmeldenummer: PCT/EP2023/060210
(87) Internationale Veröffentlichungsnummer: WO 2023/208700

(56) Entgegenhaltungen:
- EP-B1- 2 386 520
- AU-B2- 2011 211 357
- US-A- 4 331 187

## Beschreibung

Gegenstand der vorliegenden Erfindung ist ein Zapfventil zur Ausbringung eines Fluids, mit einem Einlass zum Anschluss einer Fluidzuleitung, einem Auslass und einem den Einlass mit dem Auslass verbindenden Hauptkanal. Das Zapfventil umfasst zudem eine Hauptventileinrichtung zur Steuerung eines Fluiddurchflusses durch den Hauptkanal und einen Steuerhebel zur Betätigung der Hauptventileinrichtung. Weiterhin umfasst das Zapfventil eine automatische Sicherheitsabschaltung, die dazu ausgestaltet ist, die Hauptventileinrichtung unabhängig von einer Stellung des Steuerhebels in eine Schließstellung zu bewegen, wenn ein Fluiddruck am Einlass einen Mindestwert unterschreitet. Schließlich umfasst das Zapfventil eine Vorspanneinrichtung, die die Hauptventileinrichtung in die Schließstellung vorspannt und einen veränderlichen Öffnungsquerschnitt der Hauptventileinrichtung abhängig von einem Fluiddruck am Einlass bewirkt.

Ein solches Zapfventil ist aus der EP 2 386 520 B1 bekannt. Es kann insbesondere zur Ausbringung von Kraftstoffen in den Tank eines Fahrzeugs verwendet werden. Ein Benutzer kann das Zapfventil dazu mit Hilfe des Steuerhebels betätigen, um das Hauptventil zu öffnen und nach Ausbringung einer gewünschten Kraftstoffmenge wieder zu schließen. Die Bereitstellung des Kraftstoffs erfolgt über eine Förderpumpe, die üblicherweise mittels eines Kraftstoffschlauchs an das Zapfventil angeschlossen ist.

Die Förderpumpe ermöglicht regelmäßig eine Vorwahl einer gewünschten Kraftstoffmenge. Der Benutzer kann in einem solchen Fall die Ausbringung der vorgewählten Fluidmenge abwarten, nachdem er das Auslaufrohr des Zapfventils in einen Einfüllstutzen des Fahrzeugs eingehängt und den Steuerhebel anschießend mittels einer Rastvorrichtung festgestellt hat. Nach Ausbringung der vorgewählten Fluidmenge schaltet die Förderpumpe automatisch ab und die Ausbringung von Kraftstoff wird beendet. Nicht zwangsläufig erforderlich ist es, dass nach dem Abschalten der Förderpumpe der Steuerhebel und mit ihm das Hauptventil wieder in die Schließstellung zurück bewegt werden. Wenn das Hauptventil in der Öffnungsstellung verbleibt, geht dies grundsätzlich mit der Gefahr einher, dass bei einem nachfolgenden Tankvorgang unkontrolliert Kraftstoff austritt. Um diese Gefahr zu vermeiden, weist das bekannte Zapfventil die oben beschriebene automatische Sicherheitsabschaltung auf, die das Hauptventil in die Schließstellung bewegt, wenn der Druck am Einlass, insbesondere nach dem Abschalten der Förderpumpe, einen Mindestwert unterschreitet.

Durch die oben genannte Vorspanneinrichtung wird beim vorbekannten Zapfventil während der Ausbringung des Fluids ein erhöhter Staudruck vor dem Hauptventil erzeugt, welcher nach dem Abschalten der Förderpumpe wegfällt. Die Vorspanneinrichtung trägt somit zur Erzeugung einer ausreichenden Druckdifferenz bei, die innerhalb der automatischen Abschalteinrichtung auf bekannte Weise ausgenutzt werden kann, um eine sichere Abschaltung zu gewährleisten. Darüber hinaus bewirkt die Vorspanneinrichtung, dass noch innerhalb des Kraftstoffschlauchs vorhandener Kraftstoff auch dann nicht unkontrolliert auslaufen kann, wenn der Kraftstoffschlauch nach dem Abschalten der Förderpumpe voll Fluid steht und die automatische Abschalteinrichtung (noch) nicht ausgelöst wurde.

Ein Problem kann in diesem Zusammenhang allerdings dann entstehen, wenn der Druck am Einlass sowie innerhalb des Kraftstoffschlauchs im Vollschlauchbetrieb (also dann, wenn die Förderpumpe abgeschaltet ist und der Kraftstoffschlauch voll Fluid steht) nicht unter den Mindestdruck abfällt oder sich sogar wieder vergrößert, wenn beispielsweise aus einem kalten Erdtank geförderter Kraftstoff sich in einem der Sonne ausgesetzten Kraftstoffschlauch erwärmt. In der EP 2 386 520 B1 wurde zur Lösung dieses Problems vorgeschlagen, dass das Hauptventil unter der Wirkung der Vorspanneinrichtung dergestalt verkantet in die Schließstellung gedrückt wird, dass dessen Dichtigkeit reduziert ist. Aufgrund der reduzierten Dichtigkeit kann sich der im Vollschlauchbetrieb vorhandene Druck auf kontrollierte Weise abbauen, so dass durch diese vorbekannte Lösung eine sichere Abschaltung gewährleistet ist. Es hat sich allerdings gezeigt, dass die Bauteile, die zur Verkantung des Hauptventils beitragen, geringe Herstellungstoleranzen erfordern und einen hohen Prüfaufwand benötigen.

Ausgehend von diesem Stand der Technik ist es die Aufgabe der vorliegenden Erfindung ein Zapfventil bereitzustellen, das die vorstehend genannten Nachteile zumindest teilweise vermeidet. Gelöst wird diese Aufgabe mit den Merkmalen der unabhängigen Ansprüche. Vorteilhafte Ausführungsformen sind in den Unteransprüchen angegeben. Erfindungsgemäß ist die Vorspanneinrichtung dazu eingerichtet, eine unstetige Öffnungscharakteristik der Hauptventileinrichtung derart zu erzeugen, dass eine auf die Hauptventileinrichtung wirkende Schließkraft in einem sich von der Schließstellung der Hauptventileinrichtung bis zu einem Grenzöffnungsquerschnitt erstreckenden ersten Öffnungsquerschnittsbereich reduziert ist.

Zunächst werden einige im Rahmen der Erfindung verwendete Begriffe erläutert. Der Begriff Fluid umfasst flüssige, gasförmige oder sich in einer Mischphase befindliche Stoffe.

Die Hauptventileinrichtung kann genau einen oder auch zwei oder mehr Ventilkörper aufweisen. Ein Öffnungsquerschnitt der Hauptventileinrichtung ist eine vom Öffnungszustand des einen Ventilkörpers oder der mehreren Ventilkörper der Hauptventileinrichtung abhängige Querschnittsfläche, die für den Durchfluss des Fluids durch die Hauptventileinrichtung zur Verfügung steht. In der Schließstellung der Hauptventileinrichtung sind alle Ventilkörper der Hauptventileinrichtung in einer Schließposition. Wenn die Hauptventileinrichtung geschlossen ist, weist sie also einen Öffnungsquerschnitt von Null auf.

Aufgrund der erfindungsgemäßen unstetigen Öffnungscharakteristik ist ausgehend von der Schließstellung bis zum Grenzöffnungsquerschnitt (also innerhalb des ersten Öffnungsquerschnittbereichs) eine Schließkraft, die auf einen Ventilkörper wirkt, reduziert. Der zum Öffnen der Hauptventileinrichtung notwendige am Einlass herrschende Minimaldruck wird dadurch verringert. Die Hauptventileinrichtung kann dadurch einfacher geöffnet werden, indem der Ventilkörper, dessen Schließkraft reduziert ist, eine entsprechende Öffnungsbewegung ausführt. So kann sichergestellt werden, dass im Vollschlauchbetrieb bereits ein geringer vor der Hauptventileinrichtung herrschender Druck ausreicht, um die Hauptventileinrichtung zu öffnen. Der Druck kann auf diese Weise zuverlässig unter den Mindestdruck gesenkt werden, bei dem die automatische Abschalteinrichtung ausgelöst wird.

Andererseits trifft das von einer Förderpumpe bereitgestellte Fluid während des normalen Förderbetriebs mit einem deutlich größeren Druck auf die Hauptventileinrichtung, so dass der Grenzöffnungsquerschnitt regelmäßig überschritten wird. Die Unstetigkeit der Öffnungscharakteristik zeigt sich dadurch, dass die Reduktion der Schließkraft bei Überschreiten des Grenzöffnungsquerschnitts wegfällt. Bei Überschreiten des Grenzöffnungsquerschnitts ist somit für eine weitere Erhöhung des Öffnungsquerschnitts eine größere Druckdifferenz notwendig. Vor der Hauptventileinrichtung wird daher bei Überschreitung des Grenzöffnungsquerschnitts ein hoher Druck aufgebaut, der auf bekannte Weise zur Beaufschlagung der automatischen Abschalteinrichtung benutzt werden kann. Die Betriebssicherheit der automatischen Abschalteinrichtung kann auf diese Weise verbessert werden.

In einer bevorzugten Ausführungsform ist die Vorspanneinrichtung derart ausgestaltet, dass ein Minimaldruck, der zum Öffnen der Hauptventileinrichtung erforderlich ist, in einem Bereich zwischen 0,01 bar und 0,5 bar, vorzugsweise zwischen 0,05 bar und 0,3 bar liegt. Weiterhin kann vorgesehen sein, dass ein Druckschwellwert, ab dem der Öffnungsquerschnitt den Grenzöffnungsquerschnitt überschreitet, in einem Bereich zwischen 0,075 bar und 0,5 bar liegt. Vorzugsweise ist der Druckschwellwert um mindestens 5% größer, weiter vorzugsweise um mindestens 20%, besonders bevorzugt um mindestens 50% größer als der Minimaldruck. Wenn bei dieser Ausgestaltung der am Einlass herrschende Druck zwischen dem Minimaldruck und dem Druckschwellwert liegt, öffnet sich die Hauptventileinrichtung auf kontrollierte Weise (maximal bis zum Grenzöffnungsquerschnitt) und ermöglicht so einen kontrollierten Druckabbau unterhalb dem Mindestdruck, bei dessen Unterschreitung die automatische Abschalteinrichtung auslöst. Der Mindestdruck kann beispielsweise zwischen 0,075 bar und 0,45 bar liegen. Die automatische Sicherheitsabschaltung und die Vorspanneinrichtung sind vorzugsweise derart ausgestaltet, dass der Mindestdruck zwischen dem Minimaldruck und dem Druckschwellwert liegt. Der Grenzöffnungsquerschnitt kann beispielsweise in einem Bereich zwischen 1 mm² und 12 mm², vorzugsweise zwischen 2 mm² und 8 mm² liegen.

In einer Ausführungsform weist die Hauptventileinrichtung einen Hauptventilkörper, einen Hauptventilsitz, einen Druckabbaukanal und einen zum Verschließen des Druckabbaukanals ausgebildeten Druckabbauventilkörper auf. Die Hauptventileinrichtung weist also bei dieser Ausgestaltung zwei Ventilkörper auf. Die Vorspanneinrichtung kann dazu eingerichtet sein, den Hauptventilkörper und den Druckabbauventilkörper unabhängig voneinander in eine Schließstellung zu drängen, wobei eine Veränderung des Öffnungsquerschnitts der Hauptventileinrichtung im ersten Öffnungsquerschnittbereich durch eine Bewegung des Druckabbauventilkörpers bewirkt wird und wobei eine Veränderung des Öffnungsquerschnitts der Hauptventileinrichtung über den Grenzöffnungsquerschnitt hinaus durch eine Bewegung des Hauptventilkörpers relativ zum Hauptventilsitz bewirkt wird. Ein Öffnungsquerschnitt der Hauptventileinrichtung kann bei dieser Ausführungsform also dadurch verändert werden, dass ein Öffnungszustand des Druckabbauventilkörpers geändert wird und/oder der Hauptventilkörper relativ zum Hauptventilsitz bewegt wird.

Vorzugsweise verläuft der Druckabbaukanal durch den Hauptventilkörper. Zudem kann die Vorspanneinrichtung zum Drängen des Hauptventilkörpers in die Schließstellung ein erstes Rückstellelement aufweisen, welches vorzugsweise als Vollschlauchfeder ausgebildet ist. Weiterhin kann die Vorspanneinrichtung zum Drängen des Druckabbauventilkörpers in die Schließstellung ein zweites Rückstellelement aufweisen, welches vorzugsweise als Druckabbaufeder ausgebildet ist. Indem die Hauptventileinrichtung zwei voneinander unabhängige Ventilkörper aufweist und die Vorspanneinrichtung für jedes dieser Ventilkörper ein separates Rückstellelement aufweist, kann die beschriebene Unstetigkeit der Öffnungscharakteristik auf einfache Weise realisiert werden. Insbesondere kann vorgesehen sein, dass die Hauptventileinrichtung im Vollschlauchbetrieb vom Fluiddruck dadurch geöffnet wird, dass sich lediglich der Druckabbauventilkörper öffnet, während der Hauptventilkörper in einer Schließstellung verbleibt, in der er dichtend am Hauptventilsitz anliegt. Bei vollständig geöffnetem Druckabbauventilkörper kann vorzugsweise ein Öffnungsquerschnitt erreicht sein, der dem Grenzöffnungsquerschnitt entspricht. Ein im Vollschlauchbetrieb vor der Hauptventileinrichtung vorhandener Überdruck kann dann auf kontrollierte Weise über den Druckabbaukanal abgebaut werden. Im normalen Förderbetrieb (also bei eingeschalteter Förderpumpe) wird der Öffnungsquerschnitt der Hauptventileinrichtung (zusätzlich) durch eine Bewegung des Hauptventilkörpers relativ zum Hauptventilsitz erhöht, so dass sich vor der Hauptventileinrichtung ein durch das erste Rückstellelement bzw. die Vollschlauchfeder vorgegebener erhöhter Staudruck einstellt.

In einer alternativen Ausführungsform umfasst die Hauptventileinrichtung einen Hauptventilkörper, der von der Vorspanneinrichtung gegen einen Hauptventilsitz in eine Schließstellung vorgespannt wird, wobei der erste Öffnungsquerschnittbereich mit einem ersten Stellbereich des Hauptventilkörpers und ein über den Grenzöffnungsquerschnitt hinausgehender zweiter Öffnungsquerschnittbereich mit einem sich an den ersten Stellbereich anschließenden zweiten Stellbereich des Hauptventilkörpers korrespondiert. Ein Stellbereich des Hauptventilkörpers bezeichnet dabei einen sich entlang einer Axialrichtung des Hauptventilkörpers erstreckenden Bewegungsbereich (Auslenkungsbereich), innerhalb dem der Hauptventilkörper relativ zum Ventilsitz bewegt werden kann, um die Hauptventileinrichtung zu öffnen bzw. zu schließen. Vorzugsweise ist zudem die unstetige Öffnungscharakteristik dadurch verwirklicht, dass die Vorspanneinrichtung im ersten Stellbereich eine kleinere Rückstellkonstante aufweist als im zweiten Stellbereich. Die "Rückstellkonstante" ist dabei ein Maß für das Verhältnis zwischen der für eine Bewegung des Hauptventilkörpers erforderlichen Kraft und der dadurch erzielten Auslenkung des Hauptventilkörpers. Durch die im ersten Stellbereich kleinere Rückstellkonstante der Vorspanneinrichtung wird der Hauptventilkörper in diesem Stellbereich weniger stark in die Schließstellung gedrängt. Dies ermöglicht es, dass bereits ein geringerer Fluiddruck vor der Hauptventileinrichtung eine Öffnung der Hauptventileinrichtung bewirken kann, bis das Ende des ersten Stellbereichs und damit der Grenzöffnungsquerschnitt erreicht ist. Wird die Hauptventileinrichtung im Normalförderbetrieb durch einen größeren Fluiddruck beaufschlagt, erfolgt eine weitere Bewegung des Hauptventilkörpers innerhalb des zweiten Stellbereichs entgegen einer durch die größere Rückstellkonstante vorgegebenen Rückstellkraft.

Beispielsweise kann die Vorspanneinrichtung ein erstes Rückstellelement und ein zweites Rückstellelement umfassen, wobei eine Bewegung des Hauptventilkörpers im ersten Stellbereich in Öffnungsrichtung überwiegend oder ausschließlich entgegen einer Rückstellkraft des zweiten Rückstellelements erfolgt und wobei eine Bewegung des Hauptventilkörpers im zweiten Stellbereich in Öffnungsrichtung überwiegend oder ausschließlich entgegen einer Rückstellkraft des ersten Rückstellelements erfolgt.

Die vorstehend genannte voneinander getrennte Wirkung der Rückstellelemente in den verschiedenen Stellbereichen kann beispielsweise dadurch erreicht werden, dass das erste Rückstellelement den Hauptventilkörper relativ zu einem verschiebbaren Halteelement vorspannt, wobei das zweite Rückstellelement das verschiebbare Halteelement relativ zum Hauptventilsitz der Hauptventileinrichtung vorspannt. Eine Bewegung des Hauptventilkörpers im ersten Stellbereich in Öffnungsrichtung kann in diesem Fall durch eine gemeinsame Bewegung des Halteelements und des Hauptventilkörpers entgegen einer Rückstellkraft des zweiten Rückstellelements erfolgen, wobei eine Bewegung des Hauptventilkörpers im zweiten Stellbereich in Öffnungsrichtung durch eine Bewegung des Hauptventilkörpers relativ zum Halteelement entgegen einer Rückstellkraft des ersten Rückstellelements erfolgen kann.

Bei der vorstehend beschriebenen Ausführungsform kann eine Verschiebbarkeit des verschiebbaren Halteelements relativ zum Hauptventilsitz durch einen am Hauptventilsitz positionierten ersten Anschlag begrenzt sein. Darüber hinaus kann die Bewegbarkeit des verschiebbaren Halteelements relativ zum Hauptventilkörper durch einen am Hauptventilkörper gebildeten zweiten Anschlag begrenzt sein. Wenn vor der Hauptventileinrichtung nur ein geringer Druck herrscht, wird der Hauptventilkörper durch das erste Rückstellelement gegen das verschiebbare Halteelement gespannt, bis das Halteelement gegen den zweiten Anschlag des Hauptventilkörpers anschlägt. Gleichzeitig ist das Halteelement aufgrund der Rückstellkraft des zweiten Rückstellelements von dem am Hauptventilsitz vorhandenen Anschlag beabstandet. Wenn der Hauptventilkörper ausgehend von der Schließstellung innerhalb des ersten Stellbereichs bewegt wird, geht dies in diesem Fall mit einer Verschiebung des Halteelements relativ zum Hauptventilsitz und einer entsprechenden Auslenkung des zweiten Rückstellelements einher. Wenn sich also der Fluiddruck vor der Hauptventileinrichtung erhöht, wird das Halteelement entgegen der Rückstellkraft des zweiten Rückstellelements ausgelenkt und kommt am ersten Anschlag zum Liegen. Eine anschließende weitere Druckerhöhung führt dann zu einer Öffnungsbewegung des Hauptventilkörpers (innerhalb des zweiten Stellbereichs) relativ zum Halteelement bei gleichzeitiger Auslenkung des ersten Rückstellelements.

In einer weiteren alternativen Ausführungsform umfasst die Vorspanneinrichtung ein erstes Rückstellelement mit einer ersten Rückstellkonstante, das den Hauptventilkörper relativ zu dem Hauptventilsitz in die Schließstellung drängt. Zudem umfasst die Vorspanneinrichtung in dieser Ausführungsform ein zweites Rückstellelement mit einer zweiten Rückstellkonstante, das den Hauptventilkörper relativ zu dem Hauptventilsitz in Öffnungsrichtung drängt. In diesem Fall wirkt das zweite Rückstellelement dem ersten Rückstellelement also entgegen, wodurch im ersten Stellbereich eine Reduzierung der Schließkraft erreicht werden kann, die einen kontrollierten Druckabbau ermöglicht. Bei Überschreiten des Grenzöffnungsquerschnitts (also im zweiten Stellbereich) kann die entgegengesetzte Wirkung des zweiten Rückstellelements wegfallen, wodurch die erfindungsgemäße Unstetigkeit der Öffnungscharakteristik realisiert werden kann. Insbesondere kann sich die Rückstellkonstante der Vorspanneinrichtung im ersten Stellbereich aus einer Kombination der Rückstellkonstanten des ersten und zweiten Rückstellelements ergeben, wobei sich die Rückstellkonstante der Vorspanneinrichtung bei Überschreiten des Grenzöffnungsquerschnitts (also im zweiten Stellbereich) überwiegend oder ausschließlich durch die Rückstellkonstante des ersten Rückstellelements ergeben kann.

Darüber hinaus kann vorgesehen sein, dass eine Rückstellkraft des ersten Rückstellelements, die im ersten Stellbereich auf den Hauptventilkörper wirkt, größer ist als eine Rückstellkraft des zweiten Rückstellelements, die im ersten Stellbereich auf den Hauptventilkörper wirkt. Dadurch wird sichergestellt, dass der Hauptventilkörper bei Abwesenheit eines Fluiddrucks vollständig in die Schließstellung bewegt wird.

Vorzugsweise weist das zweite Rückstellelement ein erstes Ende und ein entlang einer Auslenkungsrichtung gegenüberliegendes zweites Ende auf, wobei das erste Ende am Hauptventilkörper fixiert ist und wobei das zweite Ende während einer Bewegung des Hauptventilkörpers im ersten Stellbereich an einem relativ zum Hauptventilsitz fixierten Anschlag anliegt und wobei das zweite Ende während einer Bewegung des Hauptventilkörpers im zweiten Stellbereich von dem Anschlag gelöst ist. Vorzugsweise ist zudem eine Auslenkung des zweiten Endes des zweiten Rückstellelements in Richtung stromaufwärts durch einen am Hauptventilkörper fixierten Begrenzungsvorsprung begrenzt. Durch diese beispielhafte Ausgestaltung kann erreicht werden, dass im zweiten Stellbereich nur noch das erste Rückstellelement auf den Hauptventilkörper einwirkt.

Gegenstand der Erfindung ist weiterhin eine Zapfsäule mit einer Förderpumpe zur Ausbringung eines Fluids und mit einem Zapfschlauch, der die Förderpumpe mit einem erfindungsgemäßen Zapfventil verbindet.

Vorteilhafte Ausführungsformen der Erfindung werden nachfolgend unter Bezugnahme auf die beigefügten Zeichnungen beispielhaft erläutert.

Es zeigen:
- Figur 1:: eine erfindungsgemäße Zapfsäule, an die ein erfindungsgemäßes Zapfventil angeschlossen ist, in einer teilweise geschnittenen Seitenansicht;
- Figur 2:: einen Teilausschnitt der Ausführungsform der Figur 1 in einer seitlichen Schnittansicht;
- Figur 2A:: einen Ausschnitt aus der Figur 2 in vergrößerter Darstellung;
- Figur 2B:: einen Ausschnitt aus der Figur 2 in vergrößerter Darstellung;
- Figur 3:: einen Teilausschnitt der Figur 2, wobei das Zapfventil in einem anderen Betriebszustand ist;
- Figur 3A:: einen Ausschnitt aus der Figur 3 in vergrößerter Darstellung;
- Figur 3B:: einen Ausschnitt aus der Figur 3 in vergrößerter Darstellung;
- Figur 4:: die Ansicht der Figur 3, wobei das Zapfventil in einem anderen Betriebszustand ist;
- Figur 5:: die Ansicht der Figur 3 in einem wiederum anderen Betriebszustand;
- Figur 6:: einen Teil einer zweiten Ausführungsform eines erfindungsgemäßen Zapfventils in einer geschnittenen Seitenansicht;
- Figur 6A:: einen Ausschnitt aus der Figur 6 in vergrößerter Darstellung;
- Figur 7:: einen Teilausschnitt aus der Figur 6 in einer seitlichen Schnittansicht in einem anderen Betriebszustand;
- Figur 7A:: einen Ausschnitt aus der Figur 7 in vergrößerter Darstellung;
- Figur 8:: die Ansicht der Figur 7, wobei das Zapfventil in einem anderen Betriebszustand ist;
- Figur 9:: die Ansicht der Figur 7, wobei das Zapfventil wiederum in einem anderen Betriebszustand ist;
- Figur 10:: einen Teil einer dritten Ausführungsform eines erfindungsgemäßen Zapfventils in einer geschnittenen Seitenansicht;
- Figuren 11-13:: Teilausschnitte aus der Figur 10, wobei sich das Zapfventil jeweils in verschiedenen Betriebszuständen befindet.

Figur 1 zeigt eine erfindungsgemäße Zapfsäule 8, an die ein erfindungsgemäßes Zapfventil zur Ausbringung eines Kraftstoffs angeschlossen ist, in einer teilweise geschnittenen Seitenansicht. Das Zapfventil umfasst ein Gehäuse 12 mit einem Einlass 13, der mit einem Kraftstoffschlauch 9 verbunden ist. Der Kraftstoffschlauch 9 führt zu der schematisch dargestellten Zapfsäule 8. Innerhalb der Zapfsäule 8 befindet sich eine Förderpumpe (nicht gezeigt), die dazu ausgebildet ist, den Kraftstoff mit Druck zu beaufschlagen und zum Zapfventil weiterzuleiten. In das Gehäuse 12 ist ein Auslaufrohr 11 eingesetzt, an dessen vorderem Ende sich ein Auslass 14 befindet. Durch das Zapfventil erstreckt sich vom Einlass 13 bis zum Auslass 14 ein Hauptkanal 15, der durch eine Hauptventileinrichtung 16 verschließbar ist.

Die Hauptventileinrichtung 16 weist einen Hauptventilkörper auf, der im Zustand der Figur 1 auf bekannte Weise durch eine Schließfeder 28 sowie eine von der Schließfeder beaufschlagte Kolbenanordnung 29 in einer Schließstellung gehalten wird. Die Hauptventileinrichtung 16 kann über einen Steuerhebel 17 auf bekannte Weise betätigt werden, indem die Kolbenanordnung 29 mit Hilfe eines Steuerhebelbolzens 27 gegen die Kraft der Schließfeder 28 nach links verschoben wird. Dadurch wird der Hauptventilkörper auf grundsätzlich bekannte Weise freigegeben, so dass ein stromauf der Hauptventileinrichtung herrschender Fluiddruck den Hauptventilkörper in eine Öffnungsstellung bewegen kann.

Zusätzlich und unabhängig von der Schließfeder 28 und der Kolbenanordnung 29 wird die Hauptventileinrichtung durch eine Vorspanneinrichtung 18 in die Schließstellung gedrängt. Nach der Betätigung des Steuerhebels 17 muss zum Ausbringen des Kraftstoffs der Fluiddruck am Einlass 13 ausreichend groß sein, um den Widerstand der Vorspanneinrichtung 18 zu überwinden. Das Zusammenwirken der Vorspanneinrichtung 18 mit der Hauptventileinrichtung 16 wird nachfolgend in Verbindung mit den Figuren 2 bis 5 im Detail erläutert.

Das Zapfventil umfasst weiterhin eine automatische Abschalteinrichtung 10, die dazu ausgebildet ist, die Hauptventileinrichtung 16 unabhängig von einer Stellung des Steuerhebels 17 in die Schließstellung zu bewegen, wenn ein Fluiddruck am Einlass 13 einen Mindestwert unterschreitet. Insbesondere ist die Abschalteinrichtung 10 auf grundsätzlich bekannte Weise dazu eingerichtet (siehe beispielsweise EP 2 386 520 B1), den Steuerhebelbolzen 27 von der Kolbenanordnung 29 zu entkoppeln, so dass der Hauptventilkörper unabhängig von der Stellung des Steuerhebels von der Schließfeder 28 in die Schließstellung bewegt und dort gehalten wird. Stromaufwärts der Hauptventileinrichtung 16 mündet ein Druckanschlusskanal 30 in den Hauptkanal 15. Der Druckanschlusskanal 30 wirkt auf bekannte Weise derart mit der automatischen Abschalteinrichtung 10 zusammen, dass ein stromaufwärts der Hauptventileinrichtung 16 stattfindender Druckabfall unter den Mindestwert zu einem Auslösen der Abschalteinrichtung 10 und somit zu der vorstehend beschriebenen Entkopplung des Steuerhebels 17 von der Kolbenanordnung 29 führt.

Figur 2 zeigt einen Teilausschnitt der Ausführungsform der Figur 1 in einer seitlichen Schnittansicht. Der Teilausschnitt zeigt den Bereich des erfindungsgemäßen Zapfventils, in dem die Hauptventileinrichtung 16 und die Vorspanneinrichtung 18 angeordnet sind und miteinander zusammenwirken. In Figur 2 sind zudem die Bereiche A und B markiert, welche vergrößert in den Figuren 2A und 2B dargestellt sind.

Die Hauptventileinrichtung 16 dieser Ausführungsform weist einen Hauptventilkörper 20' und einen Hauptventilsitz 23 auf. Die Kolbenanordnung 29 drückt den Hauptventilkörper 20' in dem in Figur 2 gezeigten Betriebszustand gegen den Hauptventilsitz 23 in eine Schließstellung.

Unabhängig davon wird der Hauptventilkörper 20', der mit einer Ventilstange 31 verbunden ist, auch durch die Vorspanneinrichtung 18 gegen den Hauptventilsitz 23 in die Schließstellung gespannt. Die Ventilstange 31 verläuft entlang einer Axialrichtung des Hauptventilkörpers 20'. Die Vorspanneinrichtung 18 umfasst eine Vollschlauchfeder 18a, eine Druckabbaufeder 18c sowie ein verschiebbares Halteelement 24. Die beiden Federn 18a, 18c sind gegenüber ihrer Ruheposition komprimiert (drücken also die Elemente, an denen sie anliegen, auseinander), wobei die Druckabbaufeder 18c auf den Hauptventilkörper 20' eine kleinere Schließkraft ausübt und eine kleinere Federkonstante aufweist als die Vollschlauchfeder 18a. Zur Bewirkung einer vorgegebenen Auslenkung der Druckabbaufeder 18c ist somit eine kleinere Kraft notwendig als bei der Vollschlauchfeder 18a.

Der Hauptventilsitz 23 ist einstückig mit Haltevorsprüngen 32 verbunden, die das verschiebbare Halteelement 24 gleitend lagern und eine Verschiebung des Halteelements 24 entlang der Axialrichtung ermöglichen. Der Ventilschaft 31 ist zudem gleitend durch eine im verschiebbaren Halteelement 24 vorhandene Durchgangsöffnung hindurchgeführt. Die Bewegbarkeit des Ventilschafts 31 bzw. des damit verbundenen Ventilkörpers 20' relativ zum Halteelement 24 in Schließrichtung wird durch einen Anschlag 35 begrenzt, der am rückwertigen Ende des Hauptventilkörpers 20' gebildet ist.

Die Druckabbaufeder 18c spannt das Halteelement 24 relativ zu den Haltevorsprüngen 32 (und somit relativ zum Ventilsitz 23) in Schließrichtung (also in Figur 2 nach links). Gleichzeitig greift die Vollschlauchfeder 18a an einem nach außen weisenden Vorsprung 34 des Ventilschafts 31 sowie am stromaufwärtigen Ende des Halteelements 24 an und spannt den Ventilkörper 20' somit relativ zum Halteelement 24 in Schließrichtung stromaufwärts, allerdings nur so weit, bis das vordere Ende des Halteelements 24 am Anschlag 35 zum Liegen kommt. Der Anschlag 35 ist so positioniert, dass der Hauptventilkörper 20' nicht allein durch die Vollschlauchfeder 18a, sondern erst unter zusätzlicher Wirkung der Druckabbaufeder 18c (oder unter zusätzlicher Wirkung von Kolbeneinrichtung 29 und Schließfeder 28) vollständig in die Schließstellung bewegt werden kann. Wenn die Kolbeneinrichtung 29 den Hauptventilkörper freigibt, wird der Hauptventilkörper 20' also erst durch die Druckabbaufeder 18c vollständig in die Schließstellung bewegt. Dazu drückt die Druckabbaufeder 18c das Halteelement 24 von den Haltevorsprüngen 32 weg, so dass sich ein Spalt 33 zwischen dem Halteelement 24 und einem Anschlag 26 der Haltevorsprünge 32 bildet (siehe Figur 2A). Der Hauptventilkörper 20' liegt in diesem Zustand vollständig am Ventilsitz 23 an, so dass sich ein Öffnungsquerschnitt von Null ergibt. Dies ist in Figur 2B durch das Bezugszeichen 36 angedeutet.

Figur 3 zeigt einen Ausschnitt aus der Figur 2 in einem anderen Betriebszustand, in dem die Kolbenanordnung 29 vom stromabwärtigen Ende des Hauptventilkörpers 20' beabstandet ist und der Hauptventilkörper somit freigegeben ist. Außerdem steht der Kraftstoffschlauch voll Fluid, so dass vor der Hauptventileinrichtung ein entsprechender Fluiddruck herrscht. Dieser Zustand kann sich beispielsweise einstellen, wenn der Steuerhebel in einer Öffnungsstellung arretiert ist und die Förderpumpe nach der Ausbringung einer vorgewählten Kraftstoffmenge ausgeschaltet wurde. Durch das Ausschalten der Förderpumpe fällt der Fluiddruck vor der Hauptventileinrichtung 16 deutlich ab, wobei er vorliegend (aufgrund des noch voll Fluid stehenden Kraftstoffschlauchs) noch oberhalb des Mindestdrucks verbleibt, bei dem die automatische Abschalteinrichtung auslöst. Der Hauptventilkörper 20' wird somit durch die Vollschlauchfeder 18a und die Druckabbaufeder 18c (in Figur 3 nach links) in die Schließstellung gespannt.

In dem in Figur 3 gezeigten Zustand verbleibt daher stromauf der Hauptventileinrichtung 16 zunächst ein Fluiddruck, der ausreichend ist, um den Hauptventilkörper 20' zusammen mit dem Halteelement 24 entgegen der Rückstellkraft der Druckabbaufeder 18c in eine Öffnungsstellung zu bewegen, bis das Halteelement 24 am Anschlag 26 anstößt (siehe Figur 3A). Der in Figur 2B gezeigte Spalt 33 wird dadurch geschlossen (siehe Figur 3A). Es stellt sich auf diese Weise ein Öffnungsquerschnitt der Hauptventileinrichtung 16 ein, der dem Grenzöffnungsquerschnitt entspricht. Dies ist den Figuren 3A und 3B erkennbar, in denen die in Figur 3 mit den Buchstaben A bzw. B gekennzeichneten Ausschnitte vergrößert dargestellt sind. Insbesondere ist in Fig. 3B erkennbar, dass der Hauptventilkörper 20' leicht vom Hauptventilsitz 23 abgehoben ist (siehe Spalt 43). Ein vor der Hauptventileinrichtung 16 herrschender Fluiddruck kann auf diese Weise auf kontrollierte Weise abgebaut werden, bis der Fluiddruck unter den Mindestdruck abfällt, bei dem die Abschalteinrichtung auslöst. Wenn das Halteelement 24 am Anschlag 26 anliegt, kann die Druckabbaufeder 18c bei einer weiteren Öffnungsbewegung des Hauptventilkörpers 20' nicht weiter komprimiert werden. Eine solche weitere Öffnungsbewegung (mit der ein Öffnungsquerschnitt erzeugt wird, der den Grenzöffnungsquerschnitt übersteigt) muss somit entgegen der Rückstellkraft der Vollschlauchfeder 18a erfolgen. Die Öffnungscharakteristik der Vorspanneinrichtung 18 ist somit bei Überschreiten des Grenzöffnungsquerschnitts unstetig. Während im ersten Öffnungsquerschnittsbereich eine durch die Druckabbaufeder 18c erzeugte reduzierte Rückstellkraft überwunden werden muss, erfolgt die weitere Öffnungsbewegung über den Grenzöffnungsquerschnitt hinaus entgegen der größeren Rückstellkraft der Vollschlauchfeder 18a. Dies wird nachfolgend in Verbindung mit Figur 4 erläutert.

Figur 4 zeigt den Ausschnitt der Figur 3 in einem anderen Betriebszustand des Zapfventils. Im Zustand der Figur 4 ist der Steuerhebel 17 in einer mittleren Öffnungsstellung, die mit einer vorgegebenen Axialposition der Kolbenanordnung 29 einhergeht. Außerdem ist in dem in Figur 4 gezeigten Zustand die Förderpumpe eingeschaltet, so dass der stromaufwärts der Hauptventileinrichtung 16 herrschende Fluiddruck ausreichend ist, um den Hauptventilkörper 20' entgegen der Rückstellkraft der Vollschlauchfeder 18a in Axialrichtung stromabwärts zu bewegen, bis der Hauptventilkörper 20' gegen die Kolbenanordnung 29 stößt. Es stellt sich dabei ein Öffnungsquerschnitt der Hauptventileinrichtung ein, der über den Grenzöffnungsquerschnitt hinausgeht.

Figur 5 zeigt den Ausschnitt der Figuren 3 und 4 in einem wiederum anderen Betriebszustand des Zapfventils. Der Steuerhebel 17 befindet sich in einer vollständigen Öffnungsstellung. Die Kolbenanordnung 29 ist dementsprechend gegenüber der Stellung der Figur 4 weiter nach rechts verschoben. Der durch die Förderpumpe erzeugte Fluiddruck kann den Hauptventilkörper 20' daher gegenüber dem in Figur 4 gezeigten Zustand noch weiter nach rechts bewegen, so dass sich der Öffnungsquerschnitt weiter erhöht.

Figur 6 zeigt eine Hauptventileinrichtung 16 sowie eine Vorspanneinrichtung 18 einer zweiten Ausführungsform eines erfindungsgemäßen Zapfventils. Solche Elemente, welche im Wesentlichen identisch bei der ersten erfindungsgemäßen Ausführungsform vorhanden sind, sind vorliegend mit denselben Bezugszeichen versehen. Die Unterschiede zwischen der ersten Ausdrucksform und der zweiten Ausführungsform werden nachfolgend erläutert.

Bei der Ausführungsform der Figur 6 umfasst die Hauptventileinrichtung 16 einen Hauptventilkörper 20'', der durch eine Vorspanneinrichtung 18 in die Schließstellung gedrängt wird, wobei die Vorspanneinrichtung 18 eine Vollschlauchfeder 18a und eine Druckabbaufeder 18d aufweist. Zudem sind einstückig mit dem Ventilsitz 23 verbundene Haltevorsprünge 32' vorhanden, an denen der Hauptventilkolben 31 gleitend und entlang seiner Axialrichtung verschiebbar gelagert ist. Die Vollschlauchfeder 18a greift an einem stromaufwärtigen Ende der Haltevorsprünge 32' an, um das Hauptventil in Schließrichtung zu spannen. Die Druckabbaufeder 18d ist mit ihrem stromabwärtigen Ende mit dem Hauptventilkörper 20" verbunden und weist an ihrem gegenüberliegenden stromaufwärtigen Ende einen Schiebering 37 auf, der unter Auslenkung der Druckabbaufeder 18d relativ zum Hauptventilkörper 20" bis zu einem Begrenzungsvorsprung 38 verschiebbar ist. In dem in Figur 6 gezeigten Zustand liegt der Schiebering 37 an einem stromabwärtigen Anschlag 25 der Haltevorsprünge 32' an, so dass der Hauptventilkörper 20" durch die Druckabbaufeder 18d relativ zum Ventilsitz 23 in eine Öffnungsrichtung gespannt wird. In dem in Figur 6 gezeigten Zustand befindet sich der Steuerhebel 17 allerdings in der Schließstellung, so dass der Hauptventilkegel 20" zusätzlich von der von der Schließfeder 28 beaufschlagten Kolbenanordnung 29 in die Schließstellung gespannt wird. In der gezeigten Stellung besteht zwischen dem Schiebering 37 und dem Begrenzungsvorsprung ein Spalt 39 (siehe Figur 6A, in der der Ausschnitt A der Figur 6 vergrößert dargestellt ist).

Figur 7 zeigt einen Ausschnitt aus der Figur 6 in einem Zustand, in dem die Kolbenanordnung 29 vom stromabwärtigen Ende des Hauptventilkörpers 20" beabstandet ist und der Hauptventilkörper entsprechend freigegeben ist. Dieser Zustand kann sich, wie oben bereits erläutert, beispielsweise dann einstellen, wenn der Steuerhebel in einer Öffnungsstellung arretiert ist, die Förderpumpe nach der Ausbringung einer vorgewählten Kraftstoffmenge ausgeschaltet und die automatische Abschalteinrichtung noch nicht ausgelöst wurde. Der Hauptventilkörper 20" wird in diesem Fall, wie vorstehend erläutert, durch die Vollschlauchfeder 18a in Schließrichtung und durch die Druckabbaufeder 18d in Öffnungsrichtung gespannt. Die durch die Vollschlauchfeder 18a auf den Hauptventilkörper 20" ausgeübte Schließkraft wird durch die Druckabbaufeder 18d entsprechend reduziert und ein zum Öffnen erforderlicher Minimaldruck wird ebenfalls reduziert. Der Hauptventilkörper 20" kann daher unter Wirkung eines geringen Fluiddrucks in Öffnungsrichtung bewegt werden, bis der Schiebering 37 am Begrenzungsvorsprung 38 zu liegen kommt (siehe Figur 7A). Diese Öffnungsbewegung entspricht einem ersten Stellbereich des Hauptventilkörpers 20" und der dadurch erreichbare Öffnungsquerschnitt entspricht dem Grenzöffnungsquerschnitt. Durch die geringfügige Öffnung der Hauptventileinrichtung (in Figur 7 illustriert durch den Spalt 44) kann der Fluiddruck auf kontrollierte Weise abgebaut werden, bis der Mindestdruck unterschritten wird und die automatische Abschalteinrichtung auslöst.

Wird die Hauptventileinrichtung hingegen mit Hilfe des Steuerhebels 17 betätigt, erfolgt eine weitere Öffnungsbewegung des Hauptventilkörpers 20" (über den Grenzöffnungsquerschnitt hinaus) entgegen der vollständigen Rückstellkraft der Vollschlauchfeder 18a und erfordert daher eine deutlich höhere Druckdifferenz, da die Druckabbaufeder 18d der Rückstellkraft der Vollschlauchfeder 18a in dem sich anschließenden zweiten Stellbereich nicht mehr entgegenwirkt. Auf diese Weise wird bei Überschreitung des Grenzöffnungsquerschnitts eine Unstetigkeit der Öffnungscharakteristik der Hauptventileinrichtung erzeugt.

Figur 8 zeigt den Ausschnitt der Figur 7 in einem anderen Betriebszustand des Zapfventils. Im Zustand der Figur 8 ist der Steuerhebel 17 in einer mittleren Öffnungsstellung, die mit einer vorgegebenen Axialposition der Kolbenanordnung 29 einhergeht. Außerdem ist in dem in Figur 8 gezeigten Zustand die Förderpumpe eingeschaltet, so dass der stromaufwärts der Hauptventileinrichtung 16 herrschende Fluiddruck ausreichend ist, um den Hauptventilkörper 20" entgegen der Rückstellkraft der Vollschlauchfeder 18a in Axialrichtung stromabwärts zu bewegen, bis der Hauptventilkörper 20' gegen die Kolbenanordnung 29 stößt. Es stellt sich dabei ein Öffnungsquerschnitt der Hauptventileinrichtung ein, der über den Grenzöffnungsquerschnitt hinausgeht. Die Druckabbaufeder 18d steht in diesem Zustand nicht mehr in Kontakt mit dem Anschlag 25.

Figur 9 zeigt den Ausschnitt der Figuren 7 und 8 in einem wiederum anderen Betriebszustand des Zapfventils. Im Zustand der Figur 9 befindet sich der Steuerhebel 17 in einer vollständigen Öffnungsstellung. Die Kolbenanordnung 29 ist dementsprechend gegenüber der Stellung der Figur 8 weiter nach rechts verschoben. Der durch die Förderpumpe erzeugte Fluiddruck kann den Hauptventilkörper 20" daher gegenüber dem in Figur 8 gezeigten Zustand noch weiter nach rechts bewegen, so dass sich der Öffnungsquerschnitt weiter erhöht.

Figur 10 zeigt eine Hauptventileinrichtung 16 sowie eine Vorspanneinrichtung 18 einer dritten Ausführungsform eines erfindungsgemäßen Zapfventils. Solche Elemente, welche im Wesentlichen identisch bei der ersten oder zweiten erfindungsgemäßen Ausführungsform vorhanden sind, sind vorliegend mit denselben Bezugszeichen versehen. Die Unterschiede zu den anderen Ausführungsformen werden nachfolgend erläutert.

Bei der Ausführungsform der Figur 10 umfasst die Hauptventileinrichtung 16 einen Hauptventilkörper 20, der durch die Vorspanneinrichtung 18 in Schließrichtung gegen einen Hauptventilsitz 23 gespannt wird. Die Hauptventileinrichtung 16 umfasst zudem einen sich durch den Hauptventilkörper 20 erstreckenden Druckabbaukanal 21, sowie einen Druckabbauventilkörper 22, der zum Verschließen des Druckabbaukanals 21 ausgebildet ist. Die Hauptventileinrichtung 16 umfasst somit vorliegend zwei Ventilkörper 20, 22, von denen jeder zur Öffnung der Hauptventileinrichtung 16 beitragen kann. Ebenso wie bei der Ausführungsform der Figuren 6 bis 9 weist das Zapfventil einstückig mit dem Ventilsitz 23 verbundene Haltevorsprünge 32' auf, an denen der Hauptventilkolben 31 gleitend und entlang seiner Axialrichtung verschiebbar gelagert ist. Die Vorspanneinrichtung 18 umfasst eine Vollschlauchfeder 18a, die den Hauptventilkörper 20 gegen den Ventilsitz 23 spannt, sowie eine Druckabbaufeder 18b, die den Druckabbauventilkörper 22 gegen den Hauptventilkörper 20 spannt. Dazu ist die Druckabbaufeder 18b in einem komprimierten Zustand zwischen einem stromabwärtigen Ende des Druckabbauventils 22 und einem nach außen ragenden Kragen 40, der am Hauptventilkörper 20 fixiert ist, eingespannt.

In dem in Figur 10 gezeigten Betriebszustand drückt die Kolbenanordnung 29 sowohl den Hauptventilkörper 20 gegen den Hauptventilsitz 23 als auch das Druckabbauventil 22 gegen den Hauptventilkörper 20 in eine Schließstellung.

Figur 11 zeigt einen Ausschnitt aus der Figur 10, wobei die Kolbenanordnung 29 vom stromabwärtigen Ende des Hauptventilkörpers 20 und des Druckabbauventilkörpers 22 beabstandet ist. Die Förderpumpe wurde außerdem nach der Ausbringung einer vorgewählten Kraftstoffmenge ausgeschaltet, und die automatische Abschalteinrichtung wurde noch nicht ausgelöst. Der Hauptventilkörper 20 wird in diesem Fall durch die Vollschlauchfeder 18a in Schließrichtung gespannt. Außerdem wird das Druckabbauventil 22 durch die Druckabbaufeder 18b in Schließrichtung gespannt. Die Rückstellkonstanten der Elemente 18a und 18b sind vorliegend so gewählt, dass eine Bewegung des Druckabbauventilkörpers 22 relativ zum Hauptventilkörper 20 in Öffnungsrichtung einen geringeren Minimaldruck am Einlass 13 erfordert als eine Bewegung des Hauptventilkörpers 20 relativ zum Hauptventilsitz 23 in Öffnungsrichtung. Der vorliegend herrschende geringe Druck reicht daher gerade aus, um das Druckabbauventil 22 in Öffnungsrichtung zu bewegen, bis es gegen einen relativ zum Hauptventilkörper fixierten Anschlag 41 stößt. Dadurch entsteht zwischen dem Hauptventilkörper 20 und einer Dichtfläche des Druckabbauventilkörpers 22 ein Spalt 42, durch den das Fluid strömen kann. Mit dieser Öffnungsbewegung vergrößert sich ein Öffnungsquerschnitt der Hauptventileinrichtung 16 bis zu einem Grenzöffnungsquerschnitt. Durch die geringfügige Öffnung der Hauptventileinrichtung kann der Fluiddruck auf kontrollierte Weise abgebaut werden, bis der Mindestdruck unterschritten wird und die automatische Abschalteinrichtung auslöst. Eine weitere Öffnungsbewegung der Hauptventileinrichtung 16 (über den Grenzöffnungsquerschnitt hinaus), die durch eine Bewegung des Hauptventilkörpers 20 relativ zum Hauptventilsitz 23 in Öffnungsrichtung erreicht wird, erfordert einen deutlich höheren Druck, der sich nur bei eingeschalteter Förderpumpe einstellt. Indem die Öffnung der Hauptventileinrichtung 16 vor Erreichen des Grenzöffnungsquerschnitts entgegen der kleineren Schließkraft der Druckabbaufeder und nach Überschreiten des Grenzöffnungsquerschnitts entgegen der größeren Schließkraft der Vollschlauchfeder 18a stattfindet, wird im Bereich des Grenzöffnungsquerschnitts eine unstetige Öffnungscharakteristik der Hauptventileinrichtung 16 realisiert.

Figur 12 zeigt den Ausschnitt der Figur 11 in einem anderen Betriebszustand des Zapfventils. Im Zustand der Figur 12 ist der Steuerhebel 17 in einer mittleren Öffnungsstellung, die mit einer vorgegebenen Axialposition der Kolbenanordnung 29 einhergeht. Außerdem ist in dem in Figur 12 gezeigten Zustand die Förderpumpe eingeschaltet, so dass der stromaufwärts der Hauptventileinrichtung 16 herrschende Fluiddruck ausreichend ist, um zusätzlich zum Druckabbauventil 22 auch den Hauptventilkörper 20 entgegen der Rückstellkraft der Vollschlauchfeder 18a in Öffnungsrichtung zu bewegen, bis der Hauptventilkörper 20 gegen die Kolbenanordnung 29 stößt. Es stellt sich dabei ein Öffnungsquerschnitt der Hauptventileinrichtung 16 ein, der über den Grenzöffnungsquerschnitt hinausgeht.

Figur 13 zeigt den Ausschnitt der Figuren 11 und 12 in einem wiederum anderen Betriebszustand des Zapfventils. Im Zustand der Figur 13 befindet sich der Steuerhebel 17 in einer vollständigen Öffnungsstellung. Die Kolbenanordnung 29 ist dementsprechend gegenüber der Stellung der Figur 12 weiter nach rechts verschoben. Der durch die Förderpumpe erzeugte Fluiddruck kann den Hauptventilkörper 20 daher gegenüber dem in Figur 12 gezeigten Zustand noch weiter nach rechts bewegen, so dass sich der Öffnungsquerschnitt weiter erhöht.

## Patentansprüche

1. Zapfventil zur Ausbringung eines Fluids, mit einem Einlass (13) zum Anschluss einer Fluidzuleitung, einem Auslass (14), einem den Einlass (13) mit dem Auslass (14) verbindenden Hauptkanal (15), einer Hauptventileinrichtung (16) zur Steuerung eines Fluiddurchflusses durch den Hauptkanal (15), einem Steuerhebel (17) zur Betätigung der Hauptventileinrichtung (16), einer automatischen Sicherheitsabschaltung, die dazu ausgestaltet ist, die Hauptventileinrichtung (16) unabhängig von einer Stellung des Steuerhebels (17) in eine Schließstellung zu bewegen, wenn ein Fluiddruck am Einlass (13) einen Mindestwert unterschreitet, und mit einer Vorspanneinrichtung (18), die die Hauptventileinrichtung (16) in die Schließstellung vorspannt und einen veränderlichen Öffnungsquerschnitt der Hauptventileinrichtung (16) abhängig von einem Fluiddruck am Einlass (13) bewirkt,
**dadurch gekennzeichnet, dass**
die Vorspanneinrichtung (18) dazu eingerichtet ist, eine unstetige Öffnungscharakteristik der Hauptventileinrichtung (16) derart zu erzeugen, dass eine auf die Hauptventileinrichtung (16) wirkende Schließkraft in einem sich von der Schließstellung der Hauptventileinrichtung bis zu einem Grenzöffnungsquerschnitt erstreckenden ersten Öffnungsquerschnittbereich reduziert ist.

2. Zapfventil gemäß Anspruch 1, bei dem die Vorspanneinrichtung (18) derart mit der Hauptventileinrichtung (16) zusammenwirkt, dass
- der Grenzöffnungsquerschnitt in einem Bereich zwischen 1 mm² und 12 mm² liegt und/oder
- ein Minimaldruck, der zum Öffnen der Hauptventileinrichtung erforderlich ist, in einem Bereich zwischen 0,01 bar und 0,5 bar, vorzugsweise zwischen 0,05 bar und 0,3 bar liegt.

3. Zapfventil gemäß Anspruch 1 oder 2, bei dem die Vorspanneinrichtung (18) derart mit der Hauptventileinrichtung (16) zusammenwirkt, dass ein Druckschwellwert, ab dem der Öffnungsquerschnitt den Grenzöffnungsquerschnitt überschreitet, in einem Bereich zwischen 0,075 bar und 0,5 bar liegt, wobei der Druckschwellwert vorzugsweise um mindestens 5% größer, weiter vorzugsweise um mindestens 20%, besonders bevorzugt um mindestens 50% größer als ein Minimaldruck ist, der zum Öffnen der Hauptventileinrichtung erforderlich ist.

4. Zapfventil gemäß einem der Ansprüche 1 bis 3, bei dem die Hauptventileinrichtung (16) einen Hauptventilkörper (20), einen Hauptventilsitz (23), einen Druckabbaukanal (21) und einen zum Verschließen des Druckabbaukanals (21) ausgebildeten Druckabbauventilkörper (22) aufweist, wobei die Vorspanneinrichtung (18) dazu eingerichtet ist, den Hauptventilkörper (20) und den Druckabbauventilkörper (22) unabhängig voneinander in eine Schließstellung zu drängen, wobei eine Veränderung des Öffnungsquerschnitts der Hauptventileinrichtung (16) im ersten Öffnungsquerschnittbereich durch eine Bewegung des Druckabbauventilkörpers (22) bewirkt wird, wobei eine Veränderung des Öffnungsquerschnitts der Hauptventileinrichtung (16) über den Grenzöffnungsquerschnitt hinaus durch eine Bewegung des Hauptventilkörpers (20) relativ zum Hauptventilsitz (23) bewirkt wird.

5. Zapfventil gemäß Anspruch 4, bei dem der Druckabbaukanal durch den Hauptventilkörper (20) verläuft.

6. Zapfventil gemäß Anspruch 4 oder 5, bei dem die Vorspanneinrichtung (18)
zum Drängen des Hauptventilkörpers (20) in die Schließstellung ein erstes Rückstellelement (18a) und
zum Drängen des Druckabbauventilkörpers (22) in die Schließstellung ein zweites Rückstellelement (18b) aufweist.

7. Zapfventil gemäß einem der Ansprüche 1 bis 3, bei dem die Hauptventileinrichtung (16) einen Hauptventilkörper (20', 20") umfasst, der von der Vorspanneinrichtung (18) gegen einen Hauptventilsitz (23) in eine Schließstellung vorgespannt wird, wobei der erste Öffnungsquerschnittbereich mit einem ersten Stellbereich des Hauptventilkörpers (20', 20") und ein über den Grenzöffnungsquerschnitt hinausgehender zweiter Öffnungsquerschnittbereich mit einem sich an den ersten Stellbereich anschließenden zweiten Stellbereich des Hauptventilkörpers (20', 20") korrespondiert, wobei die unstetige Öffnungscharakteristik dadurch verwirklicht ist, dass die Vorspanneinrichtung (18) im ersten Stellbereich eine kleinere Rückstellkonstante aufweist als im zweiten Stellbereich.

8. Zapfventil gemäß Anspruch 7, bei dem die Vorspanneinrichtung (18) ein erstes Rückstellelement (18a) und ein zweites Rückstellelement (18c) umfasst, wobei eine Bewegung des Hauptventilkörpers (20') im ersten Stellbereich in Öffnungsrichtung vorwiegend, vorzugsweise ausschließlich entgegen einer Rückstellkraft des zweiten Rückstellelements (18c) erfolgt und wobei eine Bewegung des Hauptventilkörpers (20') im zweiten Stellbereich in Öffnungsrichtung vorwiegend, vorzugsweise ausschließlich entgegen einer Rückstellkraft des ersten Rückstellelements (18a) erfolgt.

9. Zapfventil gemäß Anspruch 8, bei dem das erste Rückstellelement (18a) den Hauptventilkörper (20') relativ zu einem verschiebbaren Halteelement (24) vorspannt, wobei das zweite Rückstellelement (18c) das verschiebbare Halteelement (24) relativ zum Hauptventilsitz (23) der Hauptventileinrichtung (16) vorspannt.

10. Zapfventil gemäß Anspruch 9, bei dem eine Verschiebbarkeit des verschiebbaren Halteelements (24) relativ zum Hauptventilsitz (23) durch einen ersten Anschlag (26) begrenzt ist, wobei vorzugsweise eine Verschiebbarkeit des verschiebbaren Halteelements (24) relativ zum Hauptventilkörper (20') durch zweiten Anschlag (35) begrenzt ist.

11. Zapfventil gemäß Anspruch 7, bei dem die Vorspanneinrichtung (18) umfasst:
ein erstes Rückstellelement (18a) mit einer ersten Rückstellkonstante, das den Hauptventilkörper (20") relativ zu dem Hauptventilsitz (23) in die Schließstellung drängt, und
ein zweites Rückstellelement (18d) mit einer zweiten Rückstellkonstante, das den Hauptventilkörper (20") relativ zu dem Hauptventilsitz (23) in Öffnungsrichtung drängt.

12. Zapfventil gemäß Anspruch 11, bei dem sich die Rückstellkonstante der Vorspanneinrichtung (18) im ersten Stellbereich aus einer Kombination der Rückstellkonstanten des ersten und zweiten Rückstellelements (18a, 18d) ergibt und wobei sich die Rückstellkonstante der Vorspanneinrichtung (18) im zweiten Stellbereich nur durch die Rückstellkonstante des ersten Rückstellelements (18a) ergibt.

13. Zapfventil gemäß Anspruch 11 oder 12, bei dem eine Rückstellkraft des ersten Rückstellelements (18a), die im ersten Stellbereich auf den Hauptventilkörper (20'') wirkt, größer ist als eine Rückstellkraft des zweiten Rückstellelements (18d), die im ersten Stellbereich auf den Hauptventilkörper (20'') wirkt.

14. Zapfventil gemäß einem der Ansprüche 11 bis 13, bei dem das zweite Rückstellelement (18d) ein erstes Ende und ein entlang einer Auslenkungsrichtung gegenüberliegendes zweites Ende aufweist, wobei das erste Ende am Hauptventilkörper (20'') fixiert ist und wobei das zweite Ende während einer Bewegung des Hauptventilkörpers (20'') im ersten Stellbereich an einem relativ zum Hauptventilsitz (23) fixierten Anschlag (25) anliegt und wobei das zweite Ende während einer Bewegung des Hauptventilkörpers (20'') im zweiten Stellbereich von dem Anschlag (25) gelöst ist, wobei eine Auslenkung des zweiten Endes des zweiten Rückstellelements (18d) in Richtung stromaufwärts vorzugsweise durch einen am Hauptventilkörper (20'') fixierten Begrenzungsvorsprung (38) begrenzt ist.

15. Zapfsäule mit einer Förderpumpe zur Ausbringung eines Fluids und mit einem Zapfschlauch, der die Förderpumpe mit einem Zapfventil gemäß einem der Ansprüche 1 bis 14 verbindet.

## Claims

1. Filling nozzle for delivering a fluid, comprising an inlet (13) for connection of a fluid feed line, an outlet (14), a main conduit (15) connecting the inlet (13) to the outlet (14), a main valve device (16) for controlling a flow of fluid through the main conduit (15), a control lever (17) for actuating the main valve device (16), an automatic safety shut-off designed to move the main valve device (16) to a closed position independently of a position of the control lever (17) when a fluid pressure at the inlet (13) falls below a minimum value, and comprising a preloading device (18) which preloads the main valve device (16) into the closed position and effects a variable opening cross section of the main valve device (16) depending on a fluid pressure at the inlet (13), **characterized in that**
the preloading device (18) is designed to produce a discontinuous opening characteristic of the main valve device (16) in such a way that a closing force acting on the main valve device (16) is reduced in a first opening cross-sectional range extending from the closed position of the main valve device to a limit opening cross section.

2. Filling nozzle according to Claim 1, wherein the preloading device (18) cooperates with the main valve device (16) such that
- the limit opening cross section ranges between 1 mm² and 12 mm² and/or
- a minimum pressure which is required for opening the main valve device ranges between 0.01 bar and 0.5 bar, preferably between 0.05 bar and 0.3 bar.

3. Filling nozzle according to Claim 1 or 2, wherein the preloading device (18) cooperates with the main valve device (16) such that a pressure threshold value from which the opening cross section exceeds the limit opening cross section ranges between 0.075 bar and 0.5 bar, wherein the pressure threshold value is preferably at least 5% greater, further preferably at least 20%, particularly preferably at least 50% greater than a minimum pressure which is required for opening the main valve device.

4. Filling nozzle according to one of Claims 1 to 3, wherein the main valve device (16) has a main valve body (20), a main valve seat (23), a pressure reduction conduit (21) and a pressure reduction valve body (22) which is configured for closing the pressure reduction conduit (21), wherein the preloading device (18) is designed to urge the main valve body (20) and the pressure reduction valve body (22) independently of one another into a closed position, wherein a change in the opening cross section of the main valve device (16) in the first opening cross-sectional range is effected by a movement of the pressure reduction valve body (22), wherein a change in the opening cross section of the main valve device (16) beyond the limit opening cross section is effected by a movement of the main valve body (20) relative to the main valve seat (23).

5. Filling nozzle according to Claim 4, wherein the pressure reduction conduit runs through the main valve body (20).

6. Filling nozzle according to Claim 4 or 5, wherein the preloading device (18) has
a first restoring element (18a) for urging the main valve body (20) into the closed position and
a second restoring element (18b) for urging the pressure reduction valve body (22) into the closed position.

7. Filling nozzle according to one of Claims 1 to 3, wherein the main valve device (16) comprises a main valve body (20', 20'') which is preloaded by the preloading device (18) against a main valve seat (23) into a closed position, wherein the first opening cross-sectional range corresponds to a first adjustment range of the main valve body (20', 20") and a second opening cross-sectional range beyond the limit opening cross section corresponds to a second adjustment range of the main valve body (20', 20") subsequent to the first adjustment range, wherein the discontinuous opening characteristic is implemented by the preloading device (18) having a smaller restoring constant in the first adjustment range than in the second adjustment range.

8. Filling nozzle according to Claim 7, wherein the preloading device (18) comprises a first restoring element (18a) and a second restoring element (18c), wherein a movement of the main valve body (20') in the first adjustment range in the opening direction takes place primarily, preferably exclusively, counter to a restoring force of the second restoring element (18c), and wherein a movement of the main valve body (20') in the second adjustment range in the opening direction takes place primarily, preferably exclusively, counter to a restoring force of the first restoring element (18a).

9. Filling nozzle according to Claim 8, wherein the first restoring element (18a) preloads the main valve body (20') relative to a displaceable holding element (24), wherein the second restoring element (18c) preloads the displaceable holding element (24) relative to the main valve seat (23) of the main valve device (16).

10. Filling nozzle according to Claim 9, wherein a displaceability of the displaceable holding element (24) relative to the main valve seat (23) is delimited by a first stop (26), wherein preferably a displaceability of the displaceable holding element (24) relative to the main valve body (20') is delimited by the second stop (35) .

11. Filling nozzle according to Claim 7, wherein the preloading device (18) comprises:
a first restoring element (18a) with a first restoring constant which urges the main valve body (20'') into the closed position relative to the main valve seat (23), and a second restoring element (18d) with a second restoring constant which urges the main valve body (20") in the opening direction relative to the main valve seat (23).

12. Filling nozzle according to Claim 11, wherein the restoring constant of the preloading device (18) in the first adjustment range results from a combination of restoring constants of the first and second restoring elements (18a, 18d) and wherein the restoring constant of the preloading device (18) in the second adjustment range results only from the restoring constant of the first restoring element (18a).

13. Filling nozzle according to Claim 11 or 12, wherein a restoring force of the first restoring element (18a), which acts in the first adjustment range on the main valve body (20''), is greater than a restoring force of the second restoring element (18d) which acts in the first adjustment range on the main valve body (20'').

14. Filling nozzle according to one of Claims 11 to 13, wherein the second restoring element (18d) has a first end and an opposing second end in a deflection direction, wherein the first end is fixed to the main valve body (20") and wherein during a movement of the main valve body (20'') in the first adjustment range the second end bears against a stop (25) which is fixed relative to the main valve seat (23), and wherein during a movement of the main valve body (20") in the second adjustment range the second end is released from the stop (25), wherein a deflection of the second end of the second restoring element (18d) in the upstream direction is preferably delimited by a limit projection (38) which is fixed to the main valve body (20'').

15. Filling pump with a feed pump for delivering a fluid and with a filling hose which connects the feed pump to a filling nozzle according to one of Claims 1 to 14.

## Revendications

1. Vanne de soutirage destinée à distribuer un fluide, avec une entrée (13) de raccordement d'un conduit d'arrivée de fluide, une sortie (14), un canal principal (15) reliant l'entrée (13) à la sortie (14), un dispositif de vanne principale (16) destiné à commander un débit de fluide à travers le canal principal (15), un levier de commande (17) destiné à actionner le dispositif de vanne principale (16), une mise hors circuit de sécurité automatique, qui est configurée pour déplacer le dispositif de vanne principale (16) indépendamment d'une position du levier de commande (17) dans une position de fermeture lorsqu'une pression de fluide sur l'entrée (13) ne dépasse pas une valeur minimale, et avec un dispositif de précontrainte (18), qui précontraint le dispositif de vanne principale (16) dans la position de fermeture et entraîne en fonction d'une pression de fluide sur l'entrée (13) une section transversale d'ouverture variable du dispositif de vanne principale (16), **caractérisée en ce que**
le dispositif de précontrainte (18) est mis au point pour générer une caractéristique d'ouverture discontinue du dispositif de vanne principale (16) de manière à réduire une force de fermeture agissant sur le dispositif de vanne principale (16) dans une première zone de section transversale d'ouverture s'étendant depuis la position de fermeture du dispositif de vanne principale jusqu'à une section transversale d'ouverture limite.

2. Vanne de soutirage selon la revendication 1, dans laquelle le dispositif de précontrainte (18) coopère de telle manière avec le dispositif de vanne principale (16) que
- la section transversale d'ouverture limite se situe dans une plage entre 1 mm² et 12 mm², et/ou
- une pression minimale, qui est requise pour ouvrir le dispositif de vanne principale, se situe dans une plage entre 0,01 bar et 0,5 bar, de préférence entre 0,05 bar et 0,3 bar.

3. Vanne de soutirage selon la revendication 1 ou 2, dans laquelle le dispositif de précontrainte (18) coopère de telle manière avec le dispositif de vanne principale (16) qu'une valeur de seuil de pression, à partir de laquelle la section transversale d'ouverture dépasse la section transversale d'ouverture limite, se situe dans une plage entre 0,075 bar et 0,5 bar, la valeur de seuil de pression étant de préférence supérieure d'au moins 5 %, par ailleurs de préférence d'au moins 20 %, de manière particulièrement préférée supérieure d'au moins 50 % à une pression minimale, qui est requise pour ouvrir le dispositif de vanne principale.

4. Vanne de soutirage selon l'une des revendications 1 à 3, dans laquelle le dispositif de vanne principale (16) comporte un corps (20) de vanne principale, un siège (23) de vanne principale, un canal de réduction de pression (21) et un corps (22) de vanne de réduction de pression formé pour fermer le canal de réduction de pression (21), le dispositif de précontrainte (18) étant mis au point pour pousser le corps (20) de vanne principale et le corps (22) de vanne de réduction de pression indépendamment l'un de l'autre dans une position de fermeture, une modification de la section transversale d'ouverture du dispositif de vanne principale (16) dans la première zone de section transversale d'ouverture étant provoquée par un déplacement du corps (22) de vanne de réduction de pression, une modification de la section transversale d'ouverture du dispositif de vanne principale (16) étant provoquée au-delà de la section transversale d'ouverture limite par un déplacement du corps (20) de vanne principale par rapport au siège (23) de vanne principale.

5. Vanne de soutirage selon la revendication 4, dans laquelle le canal de réduction de pression s'étend à travers le corps (20) de vanne principale.

6. Vanne de soutirage selon la revendication 4 ou 5, dans laquelle le dispositif de précontrainte (18) comporte,
pour pousser le corps (20) de vanne principale dans la position de fermeture, un premier élément de rappel (18a)
et,
pour pousser le corps (22) de vanne de réduction de pression dans la position de fermeture, un deuxième élément de rappel (18b).

7. Vanne de soutirage selon l'une des revendications 1 à 3, dans laquelle le dispositif de vanne principale (16) comprend un corps (20', 20") de vanne principale, qui est précontraint par le dispositif de précontrainte (18) contre un siège (23) de vanne principale dans une position de fermeture, la première zone de section transversale d'ouverture correspondant à une première zone de réglage du corps (20', 20'') de vanne principale et une deuxième zone de section transversale d'ouverture allant au-delà de la section transversale d'ouverture limite correspondant à une deuxième zone de réglage, se raccordant à la première zone de réglage, du corps (20', 20") de vanne principale, la caractéristique d'ouverture discontinue étant réalisée en ce que le dispositif de précontrainte (18) présente dans la première zone de réglage une constante de rappel inférieure à celle dans la deuxième zone de réglage.

8. Vanne de soutirage selon la revendication 7, dans laquelle le dispositif de précontrainte (18) comprend un premier élément de rappel (18a) et un deuxième élément de rappel (18c), un déplacement du corps (20') de vanne principale dans la première zone de réglage dans la direction d'ouverture étant effectué majoritairement, de préférence exclusivement à l'encontre d'une force de rappel du deuxième élément de rappel (18c) et un déplacement du corps (20') de vanne principale dans la deuxième zone de réglage dans la direction d'ouverture étant effectué majoritairement, de préférence exclusivement à l'encontre d'une force de rappel du premier élément de rappel (18a).

9. Vanne de soutirage selon la revendication 8, dans laquelle le premier élément de rappel (18a) précontraint le corps (20') de vanne principale par rapport à un élément de maintien (24) pouvant être coulissé, le deuxième élément de rappel (18c) précontraignant l'élément de maintien (24) pouvant être coulissé par rapport au siège (23) de vanne principale du dispositif de vanne principale (16).

10. Vanne de soutirage selon la revendication 9, dans laquelle une possibilité de coulissement de l'élément de maintien (24) pouvant être coulissé par rapport au siège (23) de vanne principale est limitée par une première butée (26), une possibilité de coulissement de l'élément de maintien (24) pouvant être coulissé par rapport au corps (20') de vanne principale étant de préférence limitée par une deuxième butée (35).

11. Vanne de soutirage selon la revendication 7, dans laquelle le dispositif de précontrainte (18) comprend :
un premier élément de rappel (18a) avec une première constante de rappel, qui pousse le corps (20") de vanne principale par rapport au siège (23) de vanne principale dans la position de fermeture, et
un deuxième élément de rappel (18d) avec une deuxième constante de rappel, qui pousse le corps (20") de vanne principale par rapport au siège (23) de vanne principale dans la position d'ouverture.

12. Vanne de soutirage selon la revendication 11, dans laquelle la constante de rappel du dispositif de précontrainte (18) dans la première zone de réglage résulte d'une combinaison des constantes de rappel du premier et du deuxième élément de rappel (18a, 18d) et la constante de rappel du dispositif de précontrainte (18) dans la deuxième zone de réglage résultant seulement de la constante de rappel du premier élément de rappel (18a).

13. Vanne de soutirage selon la revendication 11 ou 12, dans laquelle une force de rappel du premier élément de rappel (18a), qui agit sur le corps (20'') de vanne principale dans la première zone de réglage, est supérieure à une force de rappel du deuxième élément de rappel (18d), qui agit sur le corps (20'') de vanne principale dans la première zone de réglage.

14. Vanne de soutirage selon l'une des revendications 11 à 13, dans laquelle le deuxième élément de rappel (18d) comporte une première extrémité et une seconde extrémité opposée le long d'une direction de déviation, la première extrémité étant fixée sur le corps (20") de vanne principale et la seconde extrémité reposant sur une butée (25) fixée par rapport au siège (23) de vanne principale pendant un déplacement du corps (20'') de vanne principale dans la première zone de réglage et la seconde extrémité étant desserrée par la butée (25) pendant un déplacement du corps (20'') de vanne principale dans la deuxième zone de réglage, une déviation de la seconde extrémité du deuxième élément de rappel (18d) dans la direction de l'amont étant limitée de préférence par une partie faisant saillie de limitation (38) fixée sur le corps (20") de vanne principale.

15. Distributeur avec une pompe de refoulement pour distribuer un fluide et avec un tuyau flexible distributeur, qui relie la pompe de refoulement à une vanne de soutirage selon l'une des revendications 1 à 14.
